# EUROPÄISCHE PATENTSCHRIFT

(11) **EP 1 711 689 B1**
(45) Veröffentlichungstag und Bekanntmachung des Hinweises auf die Patenterteilung: **22.04.2009**
(21) Anmeldenummer: 05706719.1
(22) Anmeldetag: 28.01.2005
(51) Int. Cl.: F01D 11/12, F16J 15/44

(54) **DICHTUNGSANORDNUNG**
SEALING ARRANGEMENT
ENSEMBLE D' ÉTANCHÉITÉ

(30) Priorität: 31.01.2004 DE 102004004915
(43) Veröffentlichungstag der Anmeldung: 18.10.2006
(73) Patentinhaber: MTU Aero Engines GmbH, 80995 München (DE)
(72) Erfinder: MEIER, Reinhold, 84405 Dorfen (DE)
(86) Internationale Anmeldenummer: PCT/DE2005/000131
(87) Internationale Veröffentlichungsnummer: WO 2005/073518

(56) Entgegenhaltungen:
- EP-A- 0 716 218
- GB-A- 793 886
- US-A- 3 649 033
- US-A- 4 218 066

## Beschreibung

Die Erfindung betrifft eine Dichtungsanordnung, insbesondere für eine Gasturbine bzw. ein Flugtriebwerk, gemäß dem Oberbegriff des Patentanspruchs 1.

Gasturbinen bestehen aus mehreren Baugruppen, so zum Beispiel unter anderem aus einem Lüfter (Fan), einer Brennkammer, vorzugsweise mehreren Verdichtern sowie mehreren Turbinen. Bei den vorzugsweise mehreren Turbinen handelt es sich insbesondere um eine Hochdruckturbine sowie eine Niederdruckturbine, bei den mehreren Verdichtern insbesondere um einen Hochendruckverdichter sowie einen Niederdruckverdichter. In einer Turbine sowie einem Verdichter einer Gasturbine sind in axialer Richtung bzw. in Durchströmungsrichtung der Gasturbine hintereinander mehrere Leitschaufelkränze positioniert, wobei jeder Leitschaufelkranz mehrere, über den Umfang verteilt angeordnete Leitschaufeln aufweist. Zwischen jeweils zwei benachbarten Leitschaufelkränzen ist jeweils ein Laufschaufelkranz positioniert, der mehrere Laufschaufeln aufweist. Die Laufschaufeln sind einem Rotor zugeordnet und rotieren zusammen mit dem Rotor gegenüber einem feststehenden Gehäuse sowie den ebenfalls feststehend ausgebildeten Leitschaufeln der Leitschaufelkränze.

Zur Optimierung des Wirkungsgrads einer Gasturbine müssen Leckagen einerseits zwischen den rotierenden Laufschaufeln und dem feststehenden Gehäuse und andererseits zwischen den feststehenden Leitschaufeln und dem Rotor durch effektive Dichtungssysteme vermieden werden. So ist es aus dem Stand der Technik bereits bekannt, zur Abdichtung solcher Spalte dem Stator, also dem feststehenden Gehäuse oder den radial innenliegenden Enden der feststehenden Leitschaufeln, eine mehrere Wabendichtungszellen umfassende Wabendichtung zuzuordnen, wobei die Wabendichtungszellen durch Wände voneinander getrennt sind. Diese Wabendichtungen wirken insbesondere mit dem Rotor oder den rotierenden Laufschaufeln zugeordneten Dichtfins zusammen, wobei ein solcher Dichtfin gegenüber der statorseitigen Wabendichtung rotiert.

Nach dem Stand der Technik verlaufen die Wände, welche die Wabenzellen der Wabendichtung voneinander trennen, exakt in radialer Richtung, sodass zum Beispiel die Dichtfins relativ zu quer zur Drehrichtung der Dichtfins verlaufenden Wände der Wabendichtungszellen senkrecht ausgerichtet sind.

Bei einem Anstreifen des Rotors, insbesondere der Dichtfins, in die statorseitige Wabendichtung trifft der Rotor demnach in axialer Blickrichtung senkrecht auf die quer zur Drehrichtung des Rotors verlaufenden Wände der Wabendichtungszellen, wodurch der Rotation bzw. Drehung des Rotors eine Widerstandskraft entgegengesetzt wird. Derart verlaufende Wände der Wabendichtungszellen sind nämlich relativ steif ausgebildet, wodurch sich die Wände der Wabendichtungszellen so gut wie nicht verformen. Beim Einlaufen des Rotors, insbesondere der Dichtfins, in die Wabendichtung werden demnach nach dem Stand der Technik die Wände der Wabendichtungszellen zumindest bereichsweise abgetragen. Hierbei wird demnach die Wabendichtung beschädigt sowie der abzudichtende Spalt vergrößert, was insgesamt von Nachteil ist.

Das Dokument GB 793 886 A betrifft eine Dichtungsanordnung für eine Rotor-/Stator-Abdichtung, bei der dem Stator eine Wabendichtung mit mehreren Wabendichtungszellen zugeordnet ist. Die Wände der Wabendichtungszellen können senkrecht bzw. radial (Figur 1) oder geneigt (Figur 2) auf einem Träger angeordnet sein. Gemäß Figur 8 dieses Dokuments sind die Wabendichtungszellen auf der Innenseite eines kreisringförmigen Trägers abweichend von der Radialdichtung in Umfangsrichtung geneigt angeordnet. Die offenen Enden der Zellen weisen dabei schräg in Drehrichtung der abzudichtenden Laufschaufelspitzen. Im Falle eines Anstreifens können sich die Zellenwände verformen, ohne gleich abgetragen zu werden, was auch die Schaufelspitzen schont. Nachteilig dabei ist die aufwändige Fertigung einer Honigwabenstruktur mit definierter Neigung jeder kompletten Wabenzelle.

Das Dokument EP-A-0 716 218 betrifft eine Gehäusestruktur für den Verdichter einer Gasturbine in Form einer Wabenstruktur (honeycomb configuration), deren Wabenzellen mit den offenen Enden entgegen der Drehrichtung der Laufschaufeln geneigt sind. Die Zellen haben die Aufgabe, die träge Schaufelspitzenströmung zu energetisieren und dadurch die Pumpgrenze (stall margin) des Verdichters zu erhöhen. Eine solche Struktur wird häufig als Casing Treatment bezeichnet. Das Anstreifverhalten einer solchen Geometrie ist sehr ungünstig, da sich die Zellenwände bei Schaufelberührung radial nach innen aufstellen und noch tiefer in die Schaufelbahn eindringen.

Aus dem Dokument US-A-3 649 033 ist eine Wabendichtung bekannt, zu deren Fertigung Bleche mit tiefen Noppen versehen (embossed sheet) und auf einen Träger aufgebracht werden, wobei die noch geschlossenen Noppen von dem Träger abstehen. Dann werden die Noppenböden spanabhebend entfernt, wodurch Wabenzellen mit gekrümmten bzw. gewölbten Wänden entstehen. Diese stehen senkrecht auf dem Träger.

Hiervon ausgehend liegt der vorliegenden Erfindung das Problem zu Grunde, eine vereinfachte Dichtungsanordnung, insbesondere für eine Gasturbine bzw. ein Flugtriebwerk, mit günstigem Anstreifverhalten, zu schaffen.

Dieses Problem wird durch eine Dichtungsanordnung gemäß Patentanspruch 1 gelöst. In bekannter Weise sind zumindest die quer zur Drehrichtung des Rotors verlaufenden Wände der Wabendichtungszellen in Drehrichtung des Rotors radial schräg angestellt.
Hierdurch wird eine Verformbarkeit der Wände der Wabendichtungszellen bereitgestellt, sodass beim Anstreifen des Rotors, insbesondere der rotorseitigen Dichtfins, in die Wabendichtung ein Abtragen bzw. eine Rissbildung der Wände vermieden wird. Mit der hier vorliegenden Dichtungsanordnung ist demnach eine effektive Abdichtung eines Spalts zwischen einem Rotor und einem Stator möglich. Dabei sind die quer zur Drehrichtung des Rotors verlaufenden Wände der Wabendichtungszellen in Drehrichtung des Rotors derart schräg angestellt, dass dem Rotor zugewandte Kanten dieser Wände gegenüber dem Rotor abgewandten Kanten dieser Wände in Drehrichtung des Rotors versetzt sind.

Erfindungsgemäß sind die dem Rotor zugewandten Kanten dieser Wände gewölbt, die von dem Rotor abgewandten Kanten dieser Wände verlaufen geradlinig.
Diese Geometrie macht es möglich, z.B. von einer Blechstruktur mit quadratischen oder rechteckigen Wabendichtungszellen auszugehen und einen Teil der Zellwände bleibend zu verformen. Die ist wesentlich einfacher, als die Fertigung schräger Honigwaben.

Nach einer vorteilhaften Weiterbildung der Erfindung sind zusätzlich zu den quer zur Drehrichtung des Rotors verlaufenden Wänden der Wabendichtungszellen auch die in Drehrichtung des Rotors verlaufenden Wände der Wabendichtungszellen schräg angestellt.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: eine stark schematisierte Seitenansicht in axialer Blickrichtung auf eine mehrere Wabendichtungszellen umfassende Wabendichtung einer Dichtungsanordnung nach dem Stand der Technik;
- Fig. 2: eine stark schematisierte Draufsicht in radialer Blickrichtung auf die mehrere Wabendichtungszellen umfassende Wabendichtung nach Fig. 1;
- Fig. 3: eine stark schematisierte Seitenansicht in axialer Blickrichtung auf eine mehrere Wabendichtungszellen umfassende Wabendichtung einer weiteren Dichtungsanordnung nach dem Stand der Technik;
- Fig. 4: eine stark schematisierte Draufsicht in radialer Blickrichtung auf die mehrere Wabendichtungszellen umfassende Wabendichtung nach Fig. 3;
- Fig. 5: eine stark schematisierte Draufsicht in radialer Blickrichtung auf eine mehrere Wabendichtungszellen umfassende Wabendichtung einer Dichtungsanordnung nach einem ersten Ausführungsbeispiel der hier vorliegenden Erfindung; und
- Fig. 6: eine stark schematisierte Draufsicht in radialer Blickrichtung auf eine mehrere Wabendichtungszellen umfassende Wabendichtung einer Dichtungsanordnung nach einem zweiten Ausführungsbeispiel der hier vorliegenden Erfindung.

Bevor nachfolgend unter Bezugnahme auf Fig. 5 und 6 Ausführungsbeispiele der hier vorliegenden Erfindung in größerem Detail erläutert werden, sollen nachfolgend unter Bezugnahme auf Fig. 1 bis 4 zwei aus dem Stand der Technik bekannte Dichtungsanordnungen beschrieben werden.

So zeigen Fig. 1 und 2 stark schematisiert eine Wabendichtung 10 einer Dichtungsanordnung nach dem Stand der Technik zwischen einem nicht-dargestellten Rotor und einem ebenfalls nicht-dargestellten Stator einer Gasturbine. Fig. 1 zeigt eine schematisierte Seitenansicht der Wabendichtung 10 in axialer Blickrichtung, Fig. 2 zeigt eine schematisierte Draufsicht derselben in radialer Blickrichtung. Mit der X-Koordinate der dargestellten Koordinatensysteme ist die radiale Richtung, mit der Y-Koordinate ist die Umfangsrichtung und mit der Z-Koordinate ist die axiale Richtung visualisiert. In axialer Blickrichtung gemäß Fig. 1 sieht man demnach auf die X-Y-Ebene, in radialer Blickrichtung gemäß Fig. 2 sieht man die Y-Z-Ebene.

Die Wabendichtung 10 wird von mehreren Wabendichtungszellen 11 gebildet, wobei die Wabendichtungszellen 11 in Fig. 1 und 2 eine rechteckige Querschnittsfläche aufweisen. Es sei an dieser Stelle darauf hingewiesen, dass die Wabendichtungen selbstverständlich auch ein sechseckiges Querschnittsprofil aufweisen können.

Die Wabendichtungszellen 11 der Wabendichtung 10 werden von mehreren Wänden begrenzt. Im Sinne der hier vorliegenden Erfindung soll zwischen solchen Wänden unterschieden werden, die quer oder längs zur Drehrichtung eines Rotors verlaufen. Die Drehrichtung eines nicht-dargestellten Rotors ist in Fig. 1 und 2 mit einem Pfeil 12 verdeutlicht. Quer zur Drehrichtung 12 verlaufende Wände der Wabendichtungszellen 11 sind mit der Bezugsziffer 13 gekennzeichnet, längs bzw. parallel zur Drehrichtung 12 verlaufende Wände der Wabendichtungszellen 11 sind mit der Bezugsziffer 14 gekennzeichnet.

Wie Fig. 1 entnommen werden kann, verlaufen nach dem Stand der Technik die quer zur Drehrichtung 12 des Rotors verlaufenden Wände 13 der Wabendichtungszellen 11 exakt in radialer Richtung, sodass dieselben in axialer Blickrichtung der Fig. 1 senkrecht zur Drehrichtung 12 des Rotors ausgerichtet sind. Nach dem Stand der Technik bilden demnach die quer zur Drehrichtung des Rotors verlaufenden Wände 13 einen Widerstand für den Rotor 12, da derart ausgebildete Wände 13 relativ steif sind und sich, wenn überhaupt, nur geringfügig verformen können. Beim Anstreifen des Rotors in die quer zur Drehrichtung desselben verlaufenden Wände 13 werden diese demnach abgetragen und damit beschädigt.

Fig. 3 und 4 zeigen eine Wabendichtung 15 einer weiteren Dichtungsanordnung nach dem Stand der Technik in unterschiedlichen Darstellungen bzw. Blickrichtungen, wobei die Blickrichtungen der Fig. 3 und 4 den Blickrichtungen der Fig. 1 und 2 entsprechen. Auch die Wabendichtung 15 der Fig. 3 und 4 besteht aus mehreren Wabendichtungszellen 16, wobei die Wabendichtungszellen 16 im Querschnitt eine rechteckige Kontur aufweisen. Die Wabendichtungszellen 16 werden wiederum von mehreren Wänden begrenzt, die relativ zur Drehrichtung (Pfeil 17) eines Rotors optimiert ausgerichtet sind.

Im Ausführungsbeispiel der Fig. 3 und 4 sind die quer zur Drehrichtung des Rotors verlaufenden Wände 18 der Wabendichtungszellen 17 in Drehrichtung des Rotors radial schräg angestellt. Dies kann am besten Fig. 3 (entspricht der axialen Blickrichtung) entnommen werden, aus welcher die radiale Schrägstellung der Wände 18 ersichtlich ist. Die längs bzw. parallel zur Drehrichtung 17 des Rotors verlaufenden Wände 19 hingegen verlaufen radial ohne derartige Schrägstellung.

Die quer zur Drehrichtung 17 des Rotors verlaufenden Wände 18 der Wabendichtungszellen 16 sind dabei derart schräg angestellt, dass eine dem Rotor zugewandte Kante 20 gegenüber einer dem Rotor abgewandten Kante 21 in Drehrichtung des Rotors versetzt ist, was bedeutet, dass die dem Rotor zugewandte Kante 20 in Drehrichtung 17 nach vorne bzw. stromabwärts der vom Rotor abgewandten Kante 21 positioniert ist. In der Draufsicht auf die Wabendichtung 10 gemäß Fig. 4 (entspricht der radialen Blickrichtung) sind die derart versetzten Kanten 20 und 21 der quer zur Drehrichtung 17 des Rotors verlaufenden Wände 18 als parallel zueinander verlaufende Linien dargestellt. Die Kanten 20, 21 der Wände 18 verlaufen demnach geradlinig. Die Fertigung solch präziser, schräg angestellter Wabendichtungszellen ist aufwändig.

Fig. 5 und 6 zeigen zwei Ausführungsbeispiele erfindungsgemäßer Wabendichtungen bzw. Dichtungsanordnungen.

Das Ausführungsbeispiel der Fig. 5 unterscheidet sich von der bekannten Ausführung der Fig. 3 und 4 dadurch, dass bei der Wabendichtung 22 der Fig. 5 die dem Rotor zugewandten Kanten 20 der quer zur Drehrichtung 17 des Rotors verlaufenden Wände 18 nicht geradlinig verlaufen, sondern vielmehr gekrümmt bzw. gewölbt sind. Die Wölbung verläuft dabei in Drehrichtung 17 des Rotors. Die vom Rotor abgewandten Kanten 21 der quer zur Drehrichtung des Rotors verlaufenden Wände 18 verlaufen hingegen geradlinig.

Fig. 6 zeigt ein weiteres Ausführungsbeispiel einer erfindungsgemäßen Wabendichtung 23, wobei bei der Wabendichtung 23 gemäß Fig. 6 zusätzlich zu den quer zur Drehrichtung 17 des Rotors verlaufenden Wänden 18 auch die in Drehrichtung des Rotors verlaufenden Wände 19 der Wabendichtungszellen 16 schräg angestellt sind. So sind im Ausführungsbeispiel der Fig. 6 auch im Bereich der längs bzw. parallel zur Drehrichtung 17 verlaufenden Wände 19 die Kanten derselben derart zueinander versetzt, dass eine dem Rotor zugewandte Kante 24 der Wände 19 gegenüber einer dem Rotor abgewandten Kante 25 versetzt ist, wobei im Ausführungsbeispiel der Fig. 6 die dem Rotor zugewandte Kante 24 gewölbt ist und die dem Rotor abgewandte Kante 25 geradlinig verläuft. Hierdurch kann die Flexibilität der Wabendichtungszellen 16 bzw. der Wände 18, 19 der Wabendichtungszellen 16 nochmals optimiert werden.

Den gezeigten Ausführungsbeispielen ist gemeinsam, dass zumindest die quer zur Drehrichtung 17 des Rotors verlaufenden Wände 18 der Wabendichtungszellen 16 in Drehrichtung des Rotors radial schräg angestellt sind. Hierzu sind die Kanten 20, 21, welche die quer zur Drehrichtung des Rotors verlaufenden Wände 18 begrenzen, zueinander versetzt. Die Kanten 20, 21 verlaufen zum einen geradlinig, zum anderen gekrümmt. Hierdurch wird eine gute elastische sowie plastische Verformbarkeit der Wände der Wabendichtungszellen ermöglicht, ohne dass beim Anstreifen des Rotors bzw. von rotorseitigen Dichtfins in die Wabendichtung die Wände der Wabendichtungszellen beschädigt oder abgetragen werden. Die Beanspruchung der Wabendichtung kann demnach reduziert werden, wodurch sich die Lebensdauer derselben erhöht. Es tritt keine unerwünschte Vergrößerung des abzudichtenden Spalts ein, weshalb eine höhere Dichtwirkung erzielt werden kann. Die erfindungsgemäße Dichtungsanordnung dient insbesondere der Abdichtung eines radialen Spalts zwischen radial innenliegenden Enden von Leitschaufeln und einem Rotor. Die Wabendichtungen sind dann den radial innenliegenden Enden der Leitschaufeln bzw. entsprechenden Innendeckbändern der Leitschaufeln zugeordnet, wobei dem Rotor zugeordnete Dichtfins mit der Wabendichtung zusammenwirken. Es ist auch möglich, mit einer derartigen Dichtungsanordnung einen Spalt zwischen den radial außenliegenden Enden der rotierenden Laufschaufeln und einem feststehenden Gehäuse abzudichten. Bevorzugt ist die Verwendung der Dichtungsanordnung im Verdichterbereich bzw. Turbinenbereich einer Gasturbine, insbesondere eines Flugtriebwerks.

## Patentansprüche

1. Dichtungsanordnung, insbesondere für eine Gasturbine wie ein Flugtriebwerk, zur Abdichtung eines Spalts zwischen einem Rotor und einem Stator, insbesondere zur Abdichtung eines Spalts zwischen radial innenliegenden Enden von feststehenden Leitschaufeln und einem Rotor und/oder eines Spalts zwischen radial außenliegenden Enden rotierender Laufschaufeln und einem feststehenden Gehäuse, wobei dem Stator eine mehrere Wabendichtungszellen (16) umfassende Wabendichtung (15) zugeordnet ist, wobei die Wabendichtungszellen (16) durch Wände (18, 19) voneinander getrennt sind, und wobei zumindest die quer zur Drehrichtung (17) des Rotors verlaufenden Wände (18) der Wabendichtungszellen (16) in Drehrichtung (17) des Rotors derart schräg angestellt sind, dass dem Rotor zugewandte Kanten (20) dieser Wände (18) gegenüber von dem Rotor abgewandten Kanten (21) dieser Wände (18) in Drehrichtung (17) des Rotors versetzt sind, **dadurch gekennzeichnet, dass** die von dem Rotor abgewandten Kanten (21) dieser Wände (18) geradlinig verlaufen, und dass die dem Rotor zugewandten Kanten (20) dieser Wände (18) gekrümmt bzw. gewölbt sind, wobei die Wölbung dieser Wände (18) in Drehrichtung (17) des Rotors verläuft.

2. Dichtungsanordnung nach Anspruch 1,
**dadurch gekennzeichnet,**
**dass** zusätzlich zu den quer zur Drehrichtung (17) des Rotors verlaufenden Wänden (18) der Wabendichtungszellen (16) auch die in Drehrichtung (17) des Rotors verlaufenden Wände (19) der Wabendichtungszellen (16) schräg angestellt sind.

3. Dichtungsanordnung nach Anspruch 2,
**dadurch gekennzeichnet,**
**dass** dem Rotor zugewandte Kanten (24) dieser Wände (19) gegenüber von dem Rotor abgewandten Kanten (25) dieser Wände (19) versetzt sind.

4. Dichtungsanordnung nach Anspruch 3,
**dadurch gekennzeichnet,**
**dass** die von dem Rotor abgewandten Kanten (25) dieser Wände (19) geradlinig verlaufen.

5. Dichtungsanordnung nach Anspruch 4,
**dadurch gekennzeichnet,**
**dass** die dem Rotor zugewandten Kanten (24) dieser Wände (19) gekrümmt bzw. gewölbt sind.

## Claims

1. Sealing arrangement, in particular for a gas turbine such as an aircraft engine, for sealing a gap between a rotor and a stator, in particular for sealing a gap between radially inner ends of fixed guide vanes and a rotor and/or a gap between radially outer ends of rotating blades and a fixed housing, a honeycomb seal (15) comprising a plurality of honeycomb sealing cells (16) being assigned to the stator, the honeycomb sealing cells (16) being separated from one another by walls (18, 19) and at least the walls (18) of the honeycomb sealing cells (16) which run at right angles to the direction of rotation (17) of the rotor being angled in the direction of rotation (17) of the rotor in such a manner that edges (20) of these walls (18) which face towards the rotor are offset in the direction of rotation (17) of the rotor in relation to edges (21) of these walls (18) which face away from the rotor,
**characterised in that**
the edges (21) of these walls (18) which face away from the rotor run in a straight line and the edges (20) of these walls (18) which face towards the rotor are bent or curved, the curve of these walls (18) running in the direction of rotation (17) of the rotor.

2. Sealing arrangement in accordance with claim 1,
**characterised in that**
in addition to the walls (18) of the honeycomb sealing cells (16) which run at right angles to the direction of rotation (17) of the rotor, the walls (19) of the honeycomb sealing cells (16) which run in the direction of rotation (17) of the rotor are also angled.

3. Sealing arrangement in accordance with claim 2,
**characterised in that**
edges (24) of these walls (19) which face towards the rotor are offset in relation to edges (25) of these walls (19) which face away from the rotor.

4. Sealing arrangement in accordance with claim 3,
**characterised in that**
the edges (25) of these walls (19) which face away from the rotor run in a straight line.

5. Sealing arrangement in accordance with claim 4,
**characterised in that**
the edges (24) of these walls (19) which face towards the rotor are bent or curved.

## Revendications

1. Garniture d'étanchéité, en particulier pour une turbine à gaz telle qu'un réacteur d'avion, pour combler un interstice entre un rotor et un stator, en particulier pour combler un interstice entre des extrémités radialement intérieures d'aubes fixes et un rotor et/ou un interstice entre des extrémités radialement extérieures d'aubes rotatives et un carter fixe, où un joint alvéolaire (15) comprenant plusieurs cellules (16) de joint alvéolaire est affecté au stator, où les cellules (16) de joint alvéolaire sont séparées les unes des autres par des cloisons (18, 19), et où au moins les cloisons (18) des cellules (16) de joint alvéolaire s'étendant transversalement à la direction de rotation (17) du rotor sont inclinées de manière à décaler en direction de rotation (17) des bords (20) desdites cloisons (18) opposés au rotor relativement à des bords (21) desdites cloisons (18) éloignés du rotor, **caractérisée en ce que** les bords (21) desdites cloisons (18) éloignés du rotor s'étendent en ligne droite, et **en ce que** les bords (20) desdites cloisons (18) opposés au rotor sont courbés ou cintrés, la courbure desdites cloisons (18) s'étendant dans la direction de rotation (17) du rotor.

2. Garniture d'étanchéité selon la revendication 1,
**caractérisée en ce que**
les cloisons (19) des cellules (16) de joint alvéolaire s'étendant dans la direction de rotation (17) du rotor sont également inclinées, en plus des cloisons (18) des cellules (16) de joint alvéolaire s'étendant transversalement à la direction de rotation (17) du rotor.

3. Garniture d'étanchéité selon la revendication 2,
**caractérisée en ce que**
les bords (24) desdites cloisons (19) opposés au rotor sont décalés relativement à des bords (25) desdites cloisons (19) éloignés du rotor.

4. Garniture d'étanchéité selon la revendication 3,
**caractérisée en ce que**
les bords (25) desdites cloisons (19) éloignés du rotor s'étendent en ligne droite.

5. Garniture d'étanchéité selon la revendication 4,
**caractérisée en ce que**
les bords (24) desdites cloisons (19) opposés au rotor sont courbés ou cintrés.
